# EUROPÄISCHE PATENTSCHRIFT

(11) **EP 0 413 252 B1**
(45) Veröffentlichungstag und Bekanntmachung des Hinweises auf die Patenterteilung: **04.05.1994**
(21) Anmeldenummer: 90115256.1
(22) Anmeldetag: 08.08.1990
(51) Int. Cl.: D06F 71/40, D06F 73/00

(54) **Vorrichtung zum Glätten von Kleidungsstücken**
Device for ironing articles of clothing
Dispositif de repassage de vêtements

(30) Priorität: 18.08.1989 DE 8909911 U
(43) Veröffentlichungstag der Anmeldung: 20.02.1991
(73) Patentinhaber: VEIT GMBH & CO, 86899 Landsberg (DE)
(72) Erfinder: Frey, Eckhardt, D-6912 Dielheim 3 Batzfeld (DE); Michalke, Harald, D-8910 Landsberg-Ellighofen (DE)
(74) Vertreter: Grünecker, Kinkeldey, Stockmair & Schwanhäusser Anwaltssozietät

(56) Entgegenhaltungen:
- EP-A- 0 122 568
- DE-A- 3 507 757
- FR-A- 1 507 593
- GB-A- 1 127 353
- GB-A- 2 210 630
- US-A- 4 728 015

## Beschreibung

Die Erfindung bezieht sich auf eine Vorrichtung zum Glätten von Kleidungsstücken der im Obergriff von Anspruch 1 erläuterten Art.

Eine derartige Vorrichtung ist aus der US-A-4 728 015 bekannt. Die kannte Vorrichtung weist eine Formbüste als Aufhängevorrichtung für das Kleidungsstück und zwei seitliche Formteile auf, die auf jeweils einer auf dem Standtisch der Formbüste fest montierten Führungsstange verschiebt sind. Die Führungsstangen für beide Formteile verlaufen parallel zur Oberfläche des Standtisches und unter eine Winkel von 90° zur Mittellinie der Formbüste. Die Kleidungsstücke werden zum Glätten über die Formbüste und die seitlichen Formteile gehängt. Dann werden die seitlichen Formteile unter Mitnahme des Saumes des Kleidungsstückes nach außen gefahren und das Kleidungsstück somit gespannt. Die am Formteil anliegenden Bereiche des Saumes, also insbesondere die Seitennaht, wird dabei um einen Schwenkpunkt geschwenkt, der im Schulterende der Formbüste liegt. Da sich jedoch das Formteil senkrecht zur Mittellinie bewegt, wird auf den Saum ein Zug ausgeübt, sobald sich das Formteil durch den Schwenkpunkt hindurch bewegt hat. Dieser Zug mag zwar gering sein, führt jedoch bei empfindlichen Stoffen zur Zipfelbildung.

Eine ähnliche Vorrichtung zeigt die GB-A-11 27 353. Auch hier sind seitliche Formteile vorgesehen, die sich nur senkrecht zur Mittellinie bewegen können.

Eine aus der DE-OS 35 07 757 bekannte Vorrichtung weist eine Formbüste als Aufhängevorrichtung für das Kleidungsstück und vier in gleichmäßigem Abstand um eine durch die Formbüste laufende Mittellinie verteilt angeordnete Formteile für die Saumspanneinrichtung auf. Die Formteile sind durch pneumatisch zu betätigende Antriebszylinder von der Mittellinie des Kleidungsstückes und der Formbüste nach außen zu bewegen. Die Formteile werden bei dieser Ausfahrbewegung durch jeweils eine Führungsleiste geführt, die sich senkrecht zur Mittellinie nach außen erstreckt. Zum Glätten wird das Kleidungsstück über die Aufhängevorrichtung gehängt. Der untere Saum des Kleidungsstückes befindet sich außerhalb der vollständig in Richtung auf die Mittellinie zurückgefahrenen Formteile. Dann wird der Antrieb der Formteile betätigt, so daß diese sich von der Mittellinie weg bewegen, an den Saum anlegen und diesen bei ihrer Auswärtsbewegung mitnehmen, bis die gewünschte Spannung im Saum erreicht wird. Dann wird Dampf eingelassen, der in Verbindung mit der auf das Kleidungsstück aufgebrachten Spannung ein Glätten bewirkt. Es hat sich jedoch gezeigt, daß bei der vorbekannten Vorrichtung, insbesondere beim Glätten von Kleidungsstücken aus einem relativ dehnbaren Stoff und/oder mit einem relativ weiten Saum, die vorbekannte Saumspanneinrichtung dazu führen kann, daß der Saum gedehnt wird. Dies kann im Extremfall dazu führen, daß der Saum eine der Anzahl der Formteile entsprechende Anzahl Zipfel aufweist.

Der Erfindung liegt somit die Aufgabe zugrunde, eine Vorrichtung der genannten Art derart zu verbessern, daß keine Zipfelbildung auftreten kann.

Die Aufgabe wird durch die kennzeichnenden Merkmale des Anspruchs 1 gelöst.

Durch die erfindungsgemäße Ausgestaltung der Bann des Formteiles kann das Formteil etwa in der gleichen Ebene geführt werden, in der das dem Formteil anliegende Kleidungsstück im Saumbereich geführt wird. Auf diese Weise wird vermieden, daß durch das notwendigerweise fest am Kleidungsstück anliegende Formteil ein Zug in der Stoffebene aufgebracht wird, der zur Zipfelbildung führt.

Obwohl die optimale Bahn für das Formteil ein parallel zur Schwenkbahn des Saums verlaufender Kreisbogen wäre, so ist es doch für die überwiegende Zahl der Anwendungszwecke ausreichend, die Bann des Formteiles gemäß Anspruch 2 als Gerade auszubilden und parallel zu einer Tangente an die kreisbogenförmige Schwenkbahn des Saums verlaufen zu lassen. Diese Lösung hat den Vorteil, daß keine komplizierten Nachführorgane vorgesehen werden müssen.

Anspruch 3 beschreibt eine besonders bevorzugte Ausgestaltung, die sich durch eine einfache und robuste Konstruktion sowie eine leichte Handhabung auzeichnet. Außerdem können mit dieser Ausgestaltung auch bereits vorhandene Vorrichtungen zum Glätten nachgerüstet werden, da lediglich die bereits vorhandene Führung für das Formteil aus der bisherigen, fixierten Stellung gelöst und über eine Schwenkachse neu befestigt werden muß.

Anspruch 4 beschreibt eine besonders bevorzugte, einfache konstruktive Ausgestaltung, um die Bahn des Formteiles an unterschiedliche Schwenkbahnen des Saums anpassen zu können.

Die Ausgestaltung nach Anspruch 5 erleichtert die Verstellung des Winkels.

Ein Ausführungsbeispiel der Erfindung wird nachfolgend anhand der Zeichnungen näher erläutert. Es zeigen:
Fig. 1 eine Vorderansicht der erfindungsgemäßen Vorrichtung in schematischer Darstellung, und
Fig. 2 eine Detailansicht der Saumspanneinrichtung aus Fig. 1, ebenfalls in schematischer Darstellung.

Fig. 1 zeigt eine Vorrichtung 1 zum Glätten von Kleidungsstücken, dargestellt ist ein Kittel 2, die eine als Formbüste ausgebildete Aufhängevorrichtung 3 für das Kleidungsstück 2 aufweist. Die Formbüste 3 ist mit Hilfe eines Ständers 4 auf einem Tisch 5 befestigt. Die Vorrichtung 1 entspricht, bis auf die nachfolgend noch zu beschreibenden Einzelheiten, in Wirkungsweise und Aufbau den üblichen derartigen Vorrichtungen, wie sie hinlänglich aus dem Stand der Technik bekannt sind, so daß auf eine nähere Erläuterung verzichtet werden kann.

Wie auch in Verbindung mit Fig. 2 ersichtlich, enthält der Ständer 4 einen Stützteller 6, auf dem eine U-förmige Halteklammer 7 festgeschweißt bzw. festgeschraubt ist. In der Halteklammer 7 ist eine Schwenkachse 8 einer ebenfalls U-förmigen Führungsschiene 9 gelagert. Die Führungsschiene 9 nimmt einen nicht dargestellten Pneumatikzylinder zum Antrieb eines üblichen Formteiles 10 entlang einer Bahn 11 in Längserstreckung der Führungsschiene 9 auf.

Die Halteklammer 7 weist ein Langloch 12 auf, das etwa im Kreisbogen um die Schwenkachse 8 verläuft. Im Langloch 12 ist ein mit der Führungsschiene 9 fest verbundener, nicht gezeichneter Zapfen geführt, auf den eine Handschraube 13 aufgeschraubt ist. Auf diese Weise kann die Bahn 11 in einen Winkel α < 90° zu einer durch die Formbüste 3 und das darauf hängende Kleidungsstück 2 führenden Mittellinie 14 verstellt werden.

Wenn das Formteil 10 zum Spannen eines Saums 15 mit dem Kleidungsstück 2 in Eingriff gelangt, so wird der Saum 15 nach außen gezogen. Dabei wird der oberhalb des Formteiles 10 befindliche Teil des Kleidungsstückes 2, im dargestellten Ausführungsbeispiel die Seitennaht, um den nächstgelegenen Festpunkt, im dargestellten Ausführungsbeispiel der Schulterrand der Formbüste, als Schwenkpunkt 16 verschwenkt. Der direkt der Seitennaht anliegende Punkt des Saumes 15 wird sich somit auf einer um den Schwenkpunkt 16 verlaufenden, kreisbogenförmigen Schwenkbahn 17 zwischen einem unter dem Schwenkpunkt 16 liegenden Anfangspunkt 17a und einem Endpunkt 17b bei Maximalspannung des Saumes 15 bewegen. Der Einfachheit halber kann die Schwenkbahn 17 für den gesamten vom Formteil 10 ergriffenen Bereich des Kleidungsstückes 2 angenommen werden.

Im Betrieb wird zunächst das Kleidungsstück 2 auf die Formbüste 3 gehängt und die entsprechende Höhe über den Ständer 4 eingeregelt. Die Formteile 10 stehen in der in Fig. 2 gezeichneten Stellung nahe der Mittellinie 14. Dann wird der benötigte Winkel α für die Bahn 11 eingeregelt. Diese Einregelung kann nach Augenmaß geschehen, wobei für weite Säume und/oder kurze Abstände zum Schwenkpunkt ein kleinerer Winkel α, d.h. eine größere Auslenkung der Führungsschiene 9 aus der Normalen, und für engere Säume, bzw. größere Abstände zum Schwenkpunkt, ein größerer Winkel α, d.h. eine kleinere Auslenkung der Führungsschiene 9 aus der Normalen zur Mittellinie 14, gewählt wird. Nach dem Einstellen liegt die Bahn 11 parallel zu einer Tangente zur Schwenkbahn 14, wobei der Berührungspunkt der imaginären Tangente mit der Schwenkbahn 17 außerhalb des Anfangspunktes 17a in Richtung auf den Endpunkt 17b liegt. Es ist auch möglich, den Berührungspunkt der imaginären Tangente in den Endpunkt 17b der Schwenkbahn 17 zu legen.

In Abwandlung des beschriebenen und gezeichneten Ausführungsbeispieles kann das Formteil 10 auch auf einer parallel zur Schwenkbahn verlaufenden kreisbogenförmigen Bahn bewegt werden. Anstelle einer Schiene kann jede andere Führung verwendet werden. Für bestimmte Anwendungszwecke kann die Bahn des Formteiles unverstellbar vorbestimmt werden. Statt der gezeichneten zwei Formteile sind vier oder noch mehr Formteile möglich. Außer dem kann die Bahn des Formteiles auf verschiedene Schwenkbahnen des Saums, beispielsweise für verschieden lange Kleidungsstücke, eingestellt werden.

## Patentansprüche

1. Vorrichtung (1) zum Glätten von Kleidungsstücken (2) mit einer Aufhängevorrichtung (3) für das Kleidungsstück (2) und einer Saumspanneinrichtung, wobei die Saumspanneinrichtung eine Führung (9) und ein auf der Führung (9) von einer Mittellinie (14) des Kleidungsstückes (2) nach außen ausfahrbares Formteil (10) enthält, durch das beim Ausfahren der Saum (15) des Kleidungsstückes (2) unter Verschwenken um einen Schwenkpunkt (16) mitnehmbar ist, **dadurch gekennzeichnet**, daß die Führung (9) für das Formteil (10) geradlinig unter einem Winkel (α) kleiner als 90° zur Mittellinie (14) verläuft oder bogenförmig um den Schwenkpunkt (16) gekrümmt ist, so daß das Formteil (10) beim Ausfahren auf der Führung (9) eine Bahn (11) beschreibt, die zumindest annähernd der Schwenkbahn (17) des Saumes (15) um den Schwenkpunkt (16) folgt.

2. Vorrichtung nach Anspruch 1, **dadurch gekennzeichnet**, daß die gerade Führung (9) parallel zu einer Tangente durch einen Punkt einer vom Saum (15) durchlaufenen, kreisbogenförmigen Schwenkbahn (17) ausgebildet ist, wobei dieser Punkt außerhalb eines unterhalb des Schwenkpunktes (16) liegenden Anfangspunktes (17a) der Schwenkbahn (17) liegt.

3. Vorrichtung nach Anspruch 2, **dadurch gekennzeichnet**, daß die Führung eine gerade Schiene (9) ist.

4. Vorrichtung nach Anspruch 3, **dadurch gekennzeichnet**, daß die Schiene (9) um eine Schwenkachse (8) zum Einstellen des Winkels (α) verschwenkbar ist.

5. Vorrichtung nach Anspruch 3 oder 4, **dadurch gekennzeichnet**, daß die Schiene (9) einen U-förmigen Querschnitt aufweist, in dessen Inneren ein Antrieb des Formteiles (10) untergebracht ist.

## Claims

1. Apparatus (1) for smoothing items (2) of clothing, having a hanging device (3), for the item (2) of clothing, and a hem-tensioning device, the hem-tensioning device containing a guide (9) and a shaped part (10) which can be extended outwards on the guide (9) from a centre line (14) of the item (2) of clothing and by means of which, when extending, the hem (15) of the item (2) of clothing can be taken along by pivoting about a pivot point (16), characterized in that the guide (9) for the shaped part (10) runs in a rectilinear manner at an angle (α) smaller than 90° with respect to the centre line (14) or is curved in an arcuate manner about the pivot point (16), with the result that, when extending on the guide (9), the shaped part (10) describes a path (11) which at least approximately follows the pivot path (17) of the hem (15) about the pivot point (16).

2. Apparatus according to Claim 1, characterized in that the straight guide (9) is designed such that it is parallel to a tangent through a point on a pivot path (17) which is in the form of an arc of a circle and through which the hem (15) passes, said point being located outside a starting point (17a), of the pivot path (17), which is located beneath the pivot point (16).

3. Apparatus according to Claim 2, characterized in that the guide is a straight rail (9).

4. Apparatus according to Claim 3, characterized in that the rail (9) can pivot about a pivot pin (8) to adjust the angle (α).

5. Apparatus according to Claim 3 or 4, characterized in that the rail (9) has a U-shaped cross-section, in the interior of which a drive of the shaped part (10) is accommodated.

## Revendications

1. Dispositif (1) de lissage de pièces de vêtements (2), avec un dispositif d'accrochage (3) de la pièce de vêtement (2) et un dispositif de tension d'ourlet, le dispositif de tension d'ourlet contenant un guidage (9) et une pièce de forme (10), déployable vers l'extérieur, sur le guidage (9), depuis un axe (14) de la pièce de vêtement (2), pièce de forme (10) au moyen de laquelle, lors du déploiement, l'ourlet (15) de la pièce de vêtement (2) peut être entraîné, avec pivotement autour d'un centre de pivotement (16), caractérisé en ce que le guidage (9) de la pièce de forme (10) s'étend de manière rectiligne, sous un angle ( ) inférieur à 90° par rapport à l'axe (14) ou est incurvé en arc, autour du centre de pivotement (16), de telle façon que la pièce de forme (10) décrit lors du déploiement sur le guidage (9), une trajectoire (11) qui suit au moins approximativement la trajectoire de pivotement (17) de l'ourlet (15) autour du centre de pivotement (16).

2. Dispositif selon la revendication 1, caractérisé en ce que le guidage rectiligne (9) s'étend parallèlement à une tangente passant par un point d'une trajectoire de pivotement (17) en forme d'arc de cercle, parcourue par l'ourlet (15), ce point étant situé à l'extérieur d'un point de départ (17a) de la trajectoire de pivotement (17) situé au-dessous du centre de pivotement (16).

3. Dispositif selon la revendication 2, caractérisé en ce que le guidage est constitué d'une glissière (9) rectiligne.

4. Dispositif selon la revendication 3, caractérisé en ce que la glissière (9) est susceptible de pivoter autour d'un axe de pivotement (8), en vue du réglage de l'angle ( ).

5. Dispositif selon la revendication 3 ou 4, caractérisé en ce que la glissière (9) présente une section transversale en forme de U à l'intérieur de laquelle est logé un entraînement de la pièce de forme (10).
